# EUROPÄISCHE PATENTSCHRIFT

(11) **EP 2 333 207 B1**
(45) Veröffentlichungstag und Bekanntmachung des Hinweises auf die Patenterteilung: **23.12.2015**
(21) Anmeldenummer: 11158267.2
(22) Anmeldetag: 14.03.2005
(51) Int. Cl.: E05B 85/10, E05B 81/06

(54) **Türaussengriff**
External door handle
Poignée de porte extérieure

(30) Priorität: 28.07.2004 DE 102004036663
(43) Veröffentlichungstag der Anmeldung: 15.06.2011
(62) Teilanmeldung aus: 05717026.8
(73) Patentinhaber: Huf Huelsbeck und Fuerst GmbH und Co KG, 42551 Velbert (DE)
(72) Erfinder: Löw, Matthias, 40885 Ratingen (DE); Schindler, Mirko, 42549 Velbert (DE); Korultay, Erkan, 63768 Hösbach (DE)

(56) Entgegenhaltungen:
- EP-A- 1 403 453
- EP-A1- 1 607 556
- EP-A2- 1 072 466
- DE-A1- 3 427 178
- DE-A1- 19 731 325
- FR-A- 1 035 341

## Beschreibung

Die Erfindung betrifft einen Türaussengriff zur Türschloss und/oder Türbetätigung für eine Karosserie eines Kraftfahrzeuges.

Derartige Türgriffe, die einen Zuggriff aufweisen, der in seiner Ruhe-/Schliessstellung bündig mit der Karosserie des Kraftfahrzeugs oder dem Griffgehäuse abschliesst, sind beispielsweise aus der DE 200 07 426 U1 und der DE 100 15 887 C1 bekannt. Die DE 20007 426 U1 beschreibt eine Tür- oder Klappgriffanordnung für ein Kraftfahrzeug, mit einem in einem Griffgehäuse von einer unzugänglichen Schliess- und Ruhestellung in eine Betriebsstellung mittels eines Antriebsmotors verlagerbaren Griff, der sensorgesteuert bei Annähern einer Person von der Ruhestellung in die Betätigungsstellung ausfährt.

Aus dem gattungsbildenden Stand der Technik gemäss DE 100 15 887 C1 ist ein Türgriff für ein Kraftfahrzeug mit einem Griffgehäuse und einem in dem Griffgehäuse schwenkbar gelagerten Zuggriff bekannt, der in einer Schliess- und Ruhestellung bündig mit der Karosserie eines Kraftfahrzeuges oder einem Griffgehäuse abschliesst. Auf ein Steuersignal hin kann ein Antrieb den Zuggriff in eine ausgeschwenkte, von der Karosserie abstehende Betriebsstellung bewegen, der Zuggriff beim Ziehen an dem Zuggriff das Türschloss und/oder die Tür öffnet.

Aus der DE 3427178A1 ist ein motorisch betriebener Turaussengriff bekannt, wobei ein Handgriff zurückversetzt in der Handgriffschale werden kann. der Zuggriff beim Ziehen an dem Zuggriff das Türschloss und/oder die Tür öffnet.

Ausgehend von diesem Stand der Technik liegt der Erfindung die Aufgabe zugrunde, einen mechanisch stabilen Mechanismus zur Zuggriffbetätigung zu schaffen.

Zur Lösung dieser Aufgabe dienen die Merkmale des Anspruchs 1.

Die Erfindung sieht vor, dass innerhalb oder ausserhalb des Griffgehäuses mindestens eine Entriegelungstaste angeordnet ist, mit der der

Zuggriff in der Schliess- und Ruhestellung entriegelbar ist, wodurch der Zuggriff in die Betriebsstellung, in der der Zuggriff zur Betätigung von der Karosserie absteht, verschwenkbar ist.

Die Erfindung ermöglicht es somit, den Zuggriff durch Betätigung einer Entriegelungstaste aus einer Schliess- und Ruhestellung in eine Betriebsstellung zu verschwenken.

An dem Zuggriff ist vorzugsweise ein Schwenkhebel angeordnet, dessen freies Ende entlang des Griffgehäuses gleitet, wenn der Zuggriff aufgrund der Entriegelung nach aussen verschwenkt. Dabei wird das freie Ende des an dem Zuggriff angelenkten Schwenkhebels längs einer gekrümmten Bahnkurve geführt. Der Schwenkhebel ermöglicht die Kopplung mit einem Türschloss über ein Schlossöffnungselement.

Die Entriegelungstaste kann mechanisch oder elektrisch mit einem bei Tastenbetätigung verschiebbaren Sperrelement gekoppelt sein, das in der Schliessstellung des Zuggriffs mit einem Rückhalteelement des Zuggriffs im Eingriff ist. Das Sperrelement ist vorzugsweise an dem Griffgehäuse beweglich angeordnet und verschiebt sich bei Betätigung der Entriegelungstaste, um das Rückhalteelement des Zuggriffs freizugeben, wodurch der Zuggriff in seine Betriebsstellung ausschwenken kann.

Vorzugsweise können das Sperrelement und/oder das Rückhalteelement elastisch verschiebbar sein und sich in der Schliessstellung des Zuggriffs im gegenseitigen Rasteingriff befinden.

Das Rückhalteelement des Zuggriffs ist auf der der ersten Schwenkachse gegenüberliegenden Seite des Zuggriffs angeordnet.

Der Schwenkhebel ist zumindest in der ausgeschwenkten Betriebsposition mit einem Schlossöffnungselement koppelbar derart, dass bei einer weitergehenden manuellen Schwenkbewegung des Zuggriffs nach aussen das Türschloss zum Öffnen der Fahrzeugtür entriegelbar ist.

Das Schlossöffnungselement besteht aus einem vorzugsweise selbsttätig rückstellbaren Zughebel, an dem ein Zugelement, das bei Betätigung das Türschloss öffnet, angelenkt ist. Das Zugelement besteht beispielsweise aus einem Bowdenzug, der an dem Zughebel angelenkt ist.

Der Zuggriff ist erfindungsgemäss über einen elektrischen Antrieb zwischen der Schliessstellung und der Betriebsstellung verschwenkbar.

Der Zuggriff ist manuell in der Schliess- und Ruhestellung einrastbar. Alternativ kann der Antrieb den Zuggriff bei erneuter Betätigung der Entriegelungstaste oder bei Betätigung einer separaten Schliesstaste in die Schliessstellung ziehen.

An der mit dem Zuggriff vorzugsweise drehfesten Schwenkachse kann eine Dämpfungseinrichtung angreifen, die die Bewegung des Zuggriffs vorzugsweise nur in Aus-Schwenkrichtung dämpft. Der Zuggriff kann ein Bügelgriff oder ein Klappgriff sein.

Die Betätigung der Entriegelungstaste oder die Verschiebung des Sperrelementes durch die Entriegelungstaste kann durch eine ansteuerbare Einrichtung, beispielsweise einen bistabilen Hubmagnet, in der Ruhestellung blockiert sein, wobei die Entriegelungstaste oder das Sperrelement erst dann freigegeben werden, wenn die Zugangsberechtigung einer Person, die beabsichtigt die Fahrzeugtür zu öffnen, geprüft ist.

Im Folgenden werden unter Bezugnahme auf die Zeichnungen Ausführungsbeispiele der Erfindung näher erläutert. Es zeigen:
Tabelle 1
Fig. 1 eine perspektivische Ansicht eines ersten Ausführungsbeispiels eines Türaussengriffs mit Griffgehäuse und Zuggriff,
Fig. 2 den Zuggriff in der Schliess- und Ruhestellung,
Fig. 3 den Türaussengriff in der ausgefahrenen Eingriffsposition,
Fig. 4 den Türaussengriff in der Schlossöffnungsposition,
Fig. 5 eine perspektivische Rückansicht des Griffgehäuses bei einem mit einem Hubmagneten versehenen Türaussengriff, und
Fig. 6 eine rückwärtige Ansicht des Griffgehäuses eines Ausführungsbeispiels mit Dämpfungseinrichtung.
Fig. 1 zeigt einen Türaussengriff 1 zur Türschloss und/oder Türbetätigung für eine Karosserie eines Kraftfahrzeuges mit einem um eine erste Schwenkachse 4 schwenkbar gelagerten Zuggriff 6, der in Schliessstellung bündig mit einem Griffgehäuse (2) abschliesst.

Fig. 1 zeigt das versenkt in einem Hohlraum oder einer Öffnung der Tür 3 angeordnete Griffgehäuse 2, bei dem an einem Ende der Zuggriff 6 um die im Einbauzustand vorzugsweise vertikale erste Schwenkachse 4 schwenkbar gelagert ist.

Der Zuggriff 6 ist über einen starr angeformten Hebel 7 um die erste Schwenkachse 4 verschwenkbar. Es versteht sich allerdings, dass der Zuggriff 6 auch direkt ohne einen angeformten Hebel 7 mit dem durch die Schwenkachse 4 gebildeten Schwenkgelenk gekoppelt sein kann.

Fig. 1 zeigt den Zuggriff 6 in einer zum Öffnen der Tür ausgeschwenkten, von der Karosserie abstehenden Betriebsstellung. In dieser Betriebsstellung kann der Türgriff manuell durch Ziehen betätigt werden, wodurch das Türschloss und/oder die Tür geöffnet wird.

Eine mit dem Zuggriff 6 gekoppelte Entriegelungstaste 10 ist innerhalb des Griffgehäuses 2 angeordnet. Der Zuggriff 6 ist in der in Fig. 1 gezeigten Schliess- und Ruhestellung durch Betätigung der Entriegelungstaste 10 entriegelbar, wodurch der Zuggriff 6 in die Betriebsstellung, in der der Zuggriff 6 zur Betätigung von der Karosserie und dem Eingriff einer Hand ermöglicht absteht, verschwenkbar ist. Alternativ kann die Entriegelungstaste 10 auch ausserhalb des Griffgehäuses 2 angeordnet sein. Die Entriegelungstaste 10 ist mit einer Feder vorgespannt, so dass diese nach Betätigung in die Ausgangsstellung zurückkehrt.

Fig. 2 zeigt eine Draufsicht auf das Griffgehäuse 2 mit dem Zuggriff 6 in der Schliessstellung. An dem der ersten Schwenkachse 4 gegenüberliegenden Ende des Zuggriffs 6 ist ein Schwenkhebel 16 um eine zweite Schwenkachse 5 schwenkbar an dem Zuggriff 6 gelagert. Das freie Ende des Schwenkhebels 16 gleitet entlang des Griffgehäuses 2, wenn der Zuggriff 6 aufgrund der Entriegelung durch die Entriegelungstaste 10 freigegeben ist und nach aussen verschwenkt. Dabei ist das freie Ende 15 des an dem Zuggriff 6 angelenkten Schwenkhebels 16 längs einer gekrümmten Bahnkurve 18 an einer Innenwand im Griffgehäuse 2 geführt.

Fig. 3 zeigt den Zuggriff 6 in der Betriebsposition, in der der Zuggriff 6 einen Winkel von ca. 13° zur Karosserie bzw. der Tür 3 einnimmt. In dieser Stellung kann eine Hand den Zuggriff 6 zum Öffnen der Tür umfassen.

In dieser Position hat das vordere Ende 15 des Schwenkhebels 16 das Ende Bahnkurve 18 erreicht, in der der Schwenkhebel 16 mit einem Schlossöffnungselement 24 im Eingriff ist, das aus einem zweiarmigen im Eingriffsbereich Zughebel 28 besteht. Das freie Ende 15 des Schwenkhebels 16 ist im Eingriff mit einem Stift oder Bolzen 27 des Zughebels 28 an einem ersten vorzugsweise gabelförmigen Hebelarm des zweiarmigen Zughebels 28. Der Zughebel 28 ist um eine dritte im Griffgehäuse 2 gelagerte Schwenkachse 9 schwenkbar gelagert, wobei die erste, die zweite und die dritte Schwenkachse vorzugsweise parallel zueinander verlaufen. An dem zweiten abgewinkelten Hebelarm des Zughebels 28, der unter einem Winkel von ca. 90° zu dem ersten Hebelarm verläuft ist ein vorzugsweise aus einem Bowdenzug bestehendes Zugelement 30 angekoppelt.

Bei Betätigung des Zuggriffs 6 durch Ziehen nach aussen, wie am besten aus Fig. 4 ersichtlich, wird der Zughebel 28 in Uhrzeigerrichtung verschwenkt, so dass das Türschloss 26 über das aus dem Bowdenzug bestehende Zugelement 30 das Türschloss 26 geöffnet wird.

Der Zughebel 28 weist eine Rückstellfeder 29 auf, die koaxial zu der Schwenkachse 9 verläuft und zwischen dem Zughebel 28 und dem Griffgehäuse 2 wirkt, um eine Rückstellung des Zughebels 28 zu ermöglichen.

Erfindungsgemäss ist ein in den Zeichnungen nicht dargestellter elektrischer Antrieb vorgesehen, der den Zuggriff 6 zwischen der Schliessstellung und der Betriebsstellung verschwenkt und ggf. zumindest bei Betätigung einer Verriegelungstaste 11 oder erneuter Betätigung der Entriegelungstaste 10 in die Schliessstellung überführt.

Die Entriegelungstaste 10 ist in dem Griffgehäuse 2 linear geführt und mechanisch oder elektrisch mit einem bei Tastenbetätigung verschiebbaren Sperrelement 20 gekoppelt ist. In der Schliessstellung des Zuggriffs 6 ist das Sperrelement 20 mit einem Rückhalteelement 22 des Zuggriffs 6 im Eingriff. Dabei kann das Rückhalteelement 22 in der Art eines Hakens das Sperrelement 20 hintergreifen.

Bei Betätigung der Entriegelungstaste 10 wird das Sperrelement 20 in eine von der Entriegelungstaste 10 wegweisende Richtung verschoben, so dass das Sperrelement 20 und das Rückhalteelement 22 ausser Eingriff sind.

Es kann auch vorgesehen sein, dass das Sperrelement 20 und/oder das Rückhalteelement 22 elastisch verschiebbar sind, wobei sie sich in Schliessstellung des Zuggriffs 6 im gegenseitigen Resteingriff befinden.

Das Rückhalteelement 22 des Zuggriffs 6 ist vorzugsweise auf der der ersten Schwenkachse 4 gegenüberliegenden Seite des Zuggriffs 6 angeordnet.

Fig. 5 zeigt eine Ausführungsform, bei der an dem Griffgehäuse 2 ein Hubmagnet 40 angeordnet ist, mit dem eine Sperrklinke 42 betätigbar ist, die bistabil in ihren Endlagen verbleiben kann. In der Ruhe und Sperrstellung greift die Sperrklinke 42 hinter das Rückhalteelement 22 des Zuggriffs 6 und verhindert dadurch die Entriegelung des Zuggriffs 6. Der Hubmagnet 40 kann die Sperrklinke 42 in eine zurückgezogene Stellung verschieben, in der die Sperrklinke 42 nicht mehr im Eingriff ist mit dem Rückhalteelement 22, wenn der Hubmagnet 40 ein Freigabesignal erhält. Das Freigabesignal wird von einer Identifikations- und Erkennungseinrichtung nach Prüfung der Zugangsberechtigung einer Person ausgegeben.

Neben der Entriegelungstaste 10 kann noch eine Verriegelungstaste 11 existieren, mit der der Zuggriff 6 vorzugsweise elektrisch in seine Schliessstellung zurückbewegt werden kann.

Fig. 6 zeigt eine rückseitige Ansicht des Griffgehäuses 2 eines Ausführungsbeispiels mit einer Dämpfungseinrichtung 34, die an der mit dem Zuggriff 6 drehfesten ersten Schwenkachse 4 über einen Hebel 35 angekoppelt ist. Die Dämpfungseinrichtung 34 besteht beispielsweise aus einer Turbine, die vorzugsweise nur beim Ausfahren des Zuggriffs 6 in seine Betriebsstellung die Schwenkbewegung dämpft. Der an der Schwenkachse 4 drehfest angekoppelte Hebel 35 kooperiert mit einem Hebel 36 der Dämpfungseinrichtung 34, der ein Dämpfungsmoment auf den Hebel 35 überträgt.

Es versteht sich, dass der Zuggriff 6 nicht nur einen Bügelgriff, der um eine vorzugsweise vertikale erste Schwenkachse 4 schwenkbar ist, sondern auch ein Klappgriff sein kann, der um eine vorzugsweise horizontale Achse schwenkbar ist.

## Patentansprüche

1. Türaussengriff (1) zur Türschloss- und/oder Türbetätigung für eine Karosserie eines Kraftfahrzeuges, mit einem in der Karosserie angeordneten Griffgehäuse (2) und einem in dem Griffgehäuse (2) an einem Ende des Griffgehäuses (2) um eine erste Schwenkachse (4) schwenkbar gelagerten Zuggriff (6), wobei die Schwenkachse (4) innerhalb des Griffgehäuses (2) angeordnet ist, wobei der Zuggriff (6) in Schliessstellung bündig mit dem Griffgehäuse (2) abschliesst und mindestens einer Entriegelungstaste (10), mit der der Zugriff (6) in der Schließ- und Ruhestellung entriegelbar ist, wobei der Zuggriff (6) in der ausgeschwenkten, von der Karosserie abstehenden Betriebsstellung beim manuellen Ziehen an dem Zuggriff (6) das Türschloss und/oder die Tür (3) öffnet, wobei die mindestens eine Entriegelungstaste (10) innerhalb oder außerhalb des Griffgehäuses (2) angeordnet ist, wobei ein elektrischer Antrieb vorgesehen ist, der den Zuggriff (6) zwischen der Schließstellung und der Betriebsstellung verschwenkt.

2. Türaussengriff nach Anspruch 1, **dadurch gekennzeichnet, dass** zumindest bei der Betätigung einer Verriegelungstaste (11) oder erneuter Betätigung der Entriegelungstaste (10) der elektrische Antrieb den Zuggriff (6) in die Schließstellung überführt.

3. Türaussengriff nach Anspruch 1 oder 2, **dadurch gekennzeichnet, dass** die Entriegelungstaste (10) in dem Griffgehäuse (2) linear geführt und mechanisch oder elektrisch mit einem bei Tastenbetätigung verschiebbaren Sperrelement (20) gekoppelt ist.

4. Türaussengriff nach Anspruch einem der Ansprüche 1 bis 4, **dadurch gekennzeichnet, dass** an dem Zuggriff (6) ein Schwenkhebel (16) angeordnet ist, dessen freies Ende entlang des Griffgehäuses (2) gleitet, wenn der Zuggriff (6) aufgrund der Entriegelung nach aussen verschwenkt.

5. Türaussengriff nach Anspruch 4, **dadurch gekennzeichnet, dass** das freie Ende (15) des an dem Zuggriff (6) angelenkten Schwenkhebels (16) längs einer gekrümmten Bahnkurve (18) geführt ist.

6. Türaussengriff nach einem der Ansprüche 1 bis 5. **dadurch gekennzeichnet, dass** die Entriegelungstaste (10) mechanisch oder elektrisch mit einem bei Tastenbetätigung verschiebbaren Sperrelement (20) gekoppelt ist, das in der Schliessstellung des Zuggriffs (6) mit einem Rückhalteelement (22) des Zuggriffs (6) im Eingriff ist.

7. Türaussengriff nach Anspruch 6, **dadurch gekennzeichnet, dass** das Sperrelement (20) und/oder Rückhalteelement (22) elastisch verschiebbar sind und sich in der Schliessstellung des Zuggriffs (6) im gegenseitigem Rasteingriff befinden.

8. Türaussengriff nach einem der Ansprüche 6 oder 7, **dadurch gekennzeichnet, dass** das Rückhalteelement (22) des Zuggriffs (6) auf der der ersten Schwenkachse (4) gegenüberliegenden Seite des Zuggriffs (6) angeordnet ist.

9. Türaussengriff nach einem der Ansprüche 4 bis 8, **dadurch gekennzeichnet, dass** der Schwenkhebel (16) zumindest in der ausgeschwenkten Betriebsposition mit einem Schlossöffnungselement (24) koppelbar ist, derart, dass bei einer weitergehenden manuellen Schwenkbewegung des Zuggriffs (6) nach aussen, das Türschloss (26) zum Öffnen der Fahrzeugtür entriegelbar ist.

10. Türaussengriff nach Anspruch 11, **dadurch gekennzeichnet, dass** das Schlossöffnungselement (24) aus einem vorzugsweise selbsttätig rückstellbaren Zughebel (28) besteht, an dem ein Zugelement (30), das bei Betätigung das Türschloss (26) öffnet, angelenkt ist.

11. Türaussengriff nach einem der Ansprüche 1 bis 10, **dadurch gekennzeichnet, dass** der Zuggriff (6) manuell in der Schliess- und Ruhestellung einrastbar ist, oder dass der Antrieb (30) den Zuggriff (6) bei erneuter Betätigung der Entriegelungstaste (10.) oder bei Betätigung einer Schliesstaste (11) in die Schliessstellung zieht.

12. Türaussengriff nach einem der Ansprüche 1 bis 11, **dadurch gekennzeichnet, dass** an der mit dem Zuggriff (6) drehfesten ersten Schwenkachse (4) eine Dämpfungseinrichtung (34) angreift, die die Bewegung des Zuggriffs (6) vorzugsweise nur in Ausschwenkrichtung dämpft.

13. Türaussengriff nach einem der Ansprüche 1 bis 12, **dadurch gekennzeichnet, dass** der Zuggriff (6) ein Bügelgriff oder ein Klappgriff ist.

14. Türaussengriff nach einem der Ansprüche 1 bis 13, **dadurch gekennzeichnet, dass** eine elektromagnetische Einrichtung die Betätigung der Entriegelungstaste (10) blockiert und erst dann freigibt, wenn eine Erkennungseinrichtung (44) nach Prüfung der Zugangsberechtigung einer Person ein Freigabesignal (46) ausgibt.

## Claims

1. An external door handle (1) for locking and/or actuating a door for a body of a motor vehicle, having a handle housing (2), which is arranged in the body; and a pull handle (6), which is mounted in the handle housing (2) at one end of the handle housing (2) such that it can pivot about a first pivot axis (4), wherein the pivot axis (4) is arranged inside the handle housing (2), wherein the pull handle (6) terminates flush with the handle housing (2) when in the closed position; and at least one unlocking button (10), with which the pull handle (6) can be unlocked when in the closed and rest position, wherein the pull handle (6) opens the door lock and/or the door (3) when in the pivoted-out operating position projecting from the body, when the pull handle (6) is pulled manually, wherein the at least one unlocking button (10) is arranged inside or outside the handle housing (2), wherein an electrical drive is provided, which pivots the pull handle (6) between the closed position and the operating position.

2. The external door handle according to Claim 1, **characterised in that** the electrical drive moves the pull handle (6) into the closed position at least when a locking button (11) is pressed or when the unlocking button (10) is pressed again.

3. The external door handle according to Claim 1 or 2, **characterised in that** the unlocking button (10) is guided linearly in the handle housing (2) and is coupled mechanically or electrically to a stop element (20), which can be displaced when the button is pressed.

4. The external door handle according to one of Claims 1 to 4, **characterised in that** a pivot lever (16) is arranged on the pull handle (6), the free end of which lever slides along the handle housing (2) when the pull handle (6) pivots outwards as a result of the unlocking process.

5. The external door handle according to Claim 4, **characterised in that** the free end (15) of the pivot lever (16) hinged to the pull handle (6) is guided along a curved trajectory (18).

6. The external door handle according to one of Claims 1 to 5, **characterised in that** the unlocking button (10) is coupled mechanically or electrically to a stop element (20), which can be displaced when the button is pressed and engages with a retaining element (22) of the pull handle (6) when the pull handle (6) is in the closed position.

7. The external door handle according to Claim 6, **characterised in that** the stop element (20) and/or retaining element (22) are elastically displaceable and are mutually engaged when the pull handle (6) is in the closed position.

8. The external door handle according to one of Claims 6 or 7, **characterised in that** the retaining element (22) of the pull handle (6) is arranged on the side of the pull handle (6) opposite the first pivot axis (4).

9. The external door handle according to one of Claims 4 to 8, **characterised in that** the pivot lever (16) can be coupled to a lock-opening element (24), at least when in the pivoted-out operating position, in such a manner that the door lock (26) can be unlocked to open the vehicle door when the pull handle (6) is pivoted manually further outwards.

10. The external door handle according to Claim 11, **characterised in that** the lock-opening element (24) consists of a pull lever (28), which can preferably return automatically and to which a pull element (30) is hinged, which opens the door lock (26) when actuated.

11. The external door handle according to one of Claims 1 to 10, **characterised in that** the pull handle (6) can be engaged manually into the closed and rest position, or the drive (30) pulls the pull handle (6) into the closed position when the unlocking button (10) is pressed again or when a closing button (11) is pressed.

12. The external door handle according to one of Claims 1 to 11, **characterised in that** a damping device (34) acts on the first pivot axis (4) which rotates conjointly with the pull handle (6), said damping device preferably damping the movement of the pull handle (6) only in the pivoting-out direction.

13. The external door handle according to one of Claims 1 to 12, **characterised in that** the pull handle (6) is a bow-type handle or a flap-type handle.

14. The external door handle according to one of Claims 1 to 13, **characterised in that** an electromagnetic device blocks actuation of the unlocking button (10) and only releases it when a detection device (44) emits a release signal (46) after the access authorisation of a person has been checked.

## Revendications

1. Poignée extérieure de porte (1) à des fins d'actionnement d'une porte et/ou serrure de porte pour une carrosserie d'un véhicule automobile, comportant un logement de poignée (2) disposé dans la carrosserie et une poignée de traction (6) positionnée dans le logement de poignée (2) de manière pivotante à une extrémité du logement de poignée (2) autour d'un premier axe de pivotement (4), dans lequel l'axe de pivotement (4) est disposé à l'intérieur du logement de poignée (2), dans laquelle la poignée de traction (6) en position de fermeture aboutit au ras du logement de poignée (2) et au moins une touche de déverrouillage (10), avec laquelle la poignée de traction (6) peut être déverrouillée dans la position de fermeture et de repos, dans laquelle la poignée de traction (6) dans la position de fonctionnement basculée, dépassant de la carrosserie ouvre le verrou de porte et/ou la porte (3) lors d'une traction manuelle sur la poignée de traction (6), dans laquelle au moins une touche de déverrouillage (10) est disposée à l'intérieur ou à l'extérieur du logement de poignée (2), dans laquelle un entraînement électrique est prévu, qui bascule la poignée de traction (6) entre la position de fermeture et la position de fonctionnement.

2. Poignée extérieure de porte selon la revendication 1, **caractérisée en ce qu'**au moins lors de l'actionnement d'une touche de verrouillage (11) ou d'un actionnement renouvelé de la touche de déverrouillage (10), l'entraînement électrique fait passer la poignée de traction (6) dans la position de fermeture.

3. Poignée extérieure de porte selon la revendication 1 ou 2, **caractérisée en ce que** la touche de déverrouillage (10) dans le logement de poignée (2) est guidée de manière linéaire et est couplée mécaniquement ou électriquement avec un élément de blocage (20) coulissable lors de l'actionnement de la touche.

4. Poignée extérieure de porte selon une des revendications 1 à 4, **caractérisée en ce qu'**un levier pivotant (16) est disposé sur la poignée de traction (6), dont une extrémité libre coulisse le long du logement de poignée (2), quand la poignée de traction (6) bascule vers l'extérieur en raison du déverrouillage.

5. Poignée extérieure de porte selon la revendication 4, **caractérisé en ce que** l'extrémité libre (15) du levier pivotant (16) raccordée de manière articulée à la poignée de traction (6) est guidée le long d'une trajectoire incurvée (18).

6. Poignée extérieure de porte selon une des revendications 1 à 5, **caractérisée en ce que** la touche de déverrouillage (10) est couplée mécaniquement ou électriquement avec un élément de blocage (20) coulissable lors de l'actionnement de la touche, qui vient en prise dans la position de fermeture de la poignée de traction (6) avec un élément de retenue (22) de la poignée de traction (6).

7. Poignée extérieure de porte selon la revendication 6, **caractérisée en ce que** l'élément de blocage (20) et/ou l'élément de retenue (22) sont coulissables élastiquement et se trouvent en mise en prise mutuelle par encliquetage dans la position de fermeture de la poignée de traction (6).

8. Poignée extérieure de porte selon une des revendications 6 ou 7, **caractérisée en ce que** l'élément de retenue (22) de la poignée de traction (6) est disposé sur le côté de la poignée de traction (6) opposé au premier axe pivotant (4).

9. Poignée extérieure de porte selon une des revendications 4 à 8, **caractérisée en ce que** le levier pivotant (16) peut être couplé au moins dans la position de fonctionnement basculée avec un élément d'ouverture de serrure (24), de sorte que lors d'un mouvement pivotant essentiellement manuel de la poignée de traction (6) vers l'extérieur, la serrure de porte (26) puisse être déverrouillée afin d'ouvrir la porte du véhicule.

10. Poignée extérieure de porte selon la revendication 11, **caractérisée en ce que** l'élément d'ouverture de serrure (24) est constitué d'un levier de traction (28) repositionnable de préférence automatiquement, auquel l'élément de traction (30) est raccord é de manière articulée, de sorte que la serrure de porte (26) s'ouvre lors de l'actionnement.

11. Poignée extérieure de porte selon une des revendications 1 à 10, **caractérisée en ce que** la poignée de traction (6) peut être encliquetée manuellement dans la position de fermeture et de repos ou **en ce que** l'entraînement (30) tire la poignée de traction (6) dans la position de fermeture lors d'un actionnement renouvelé de la touche de déverrouillage (10) ou lors de l'actionnement d'une touche de fermeture (11).

12. Poignée extérieure de porte selon une des revendications 1 à 11, **caractérisée en ce que** sur le premier axe pivotant (4) solidaire en rotation avec la poignée de traction (6) un dispositif d'amortissement (34) intervient, qui amortit le mouvement de la poignée de traction (6) de préférence seulement dans la direction de basculement vers l'extérieur.

13. Poignée extérieure de porte selon une des revendications 1 à 12, **caractérisée en ce que** la poignée de traction (6) est une poignée à étrier ou une poignée rabattable.

14. Poignée extérieure de porte selon une des revendications 1 à 13, **caractérisée en ce que** un dispositif électromagnétique bloque l'actionnement de la touche de déverrouillage (10) et la débloque ensuite quand un dispositif de reconnaissance (44) émet un signal d'autorisation (46) après le contrôle de l'autorisation d'accès.
